# EUROPÄISCHE PATENTSCHRIFT

(11) **EP 3 253 849 B1**
(45) Veröffentlichungstag und Bekanntmachung des Hinweises auf die Patenterteilung: **25.12.2019**
(21) Anmeldenummer: 15793745.9
(22) Anmeldetag: 04.11.2015
(51) Int. Cl.: C10B 47/04, C10G 1/02, C10B 47/06, C10K 1/04, C10B 57/18

(54) **REAKTOR ZUR GASGEWINNUNG AUS ORGANISCHEN ABFÄLLEN**
REACTOR FOR OBTAINING GAS FROM ORGANIC WASTE
RÉACTEUR POUR L'EXTRACTION DE GAZ À PARTIR DE DÉCHETS ORGANIQUES

(30) Priorität: 26.11.2014 DE 102014117333
(43) Veröffentlichungstag der Anmeldung: 13.12.2017
(73) Patentinhaber: Stankovicc-Gansen, Mari Jan, 56759 Kaisersesch (DE); Eckhoff, Peter, 49393 Lohne (DE)
(72) Erfinder: STANKOVICC-GANSEN, Mari Jan, 56755 Kaisersesch (DE)
(74) Vertreter: Habbel, Ludwig
(86) Internationale Anmeldenummer: PCT/EP2015/075719
(87) Internationale Veröffentlichungsnummer: WO 2016/083089

(56) Entgegenhaltungen:
- EP-A2- 0 075 060
- DE-A1- 4 103 738
- FR-A- 914 272

## Beschreibung

Die Erfindung betrifft ein Reaktor nach dem Oberbegriff des Anspruchs 1.

Ein derartiger Reaktor ist aus der EP 0 075 060 A1 bekannt.

Aus der EP 2 495 299 A1 ist es bekannt, die aus den organischen Abfällen gewonnenen Gase durch Leitungen in einen separaten Reinigungsbehälter zu führen und dort eine Reinigung des Gases zu bewirken, indem Kondensat aus dem gewonnenen Gas abgeschieden wird.

Aus der DE 41 03 738 A1 ist eine Vorrichtung zum Umwandeln von Kunststoff in Öl bekannt, und aus der FR 914 272 A3 ist eine Vorrichtung zur Destillation aus festen Brennstoffen bekannt. Aus der FR 887 439 A ist ein Reaktionsbehälter bekannt, der Kühlrippen an seinem Deckel aufweist, um das Abscheiden von Kondensat an der Innenseite des Deckels zu begünstigen. Aus der DE 31 31 476 C2 ist ein Holzgasgenerator bekannt, dessen Deckel ebenfalls zur Kondensatabscheidung doppelwandig ausgestaltet ist, so dass er mittels eines Luftstroms gekühlt werden kann. Auch die FR 905 858 A beschreibt einen Holzgasgenerator Der Erfindung liegt die Aufgabe zugrunde, einen gattungsgemäßen Reaktor dahingehend zu verbessern, dass dieser eine möglichst störungsfreie, betriebssichere Gewinnung des Gases ermöglicht und eine möglichst einfache Wartung des Reaktors ermöglicht.

Diese Aufgabe wird durch einen Reaktor mit den Merkmalen des Anspruchs 1 gelöst.

Die Erfindung schlägt mit anderen Worten vor, die Reinigung des gewonnenen Gases nicht nur in der Reinigungskammer vorzunehmen, die nicht als gegenüber dem Reaktionsraum abgeschlossene Kammer ausgestaltet ist, sondern vielmehr einen freien Gasfluss vom Reaktionsraum in die Reinigungskammer ermöglicht. Vorschlagsgemäß ist in der Gasauslassleitung ein Kondensatabscheider vorgesehen, so dass eine zusätzliche Reinigung des Gases erfolgt, ähnlich wie dies ohnehin in der Reinigungskammer vorgesehen ist. Dieser Kondensatabscheider ermöglicht eine besonders wirksame Reinigung des Gases dadurch, dass er als Nachreinigung eine insgesamt zweistufige Reinigung des Gases bewirkt. Der Kondensatabscheider weist dabei eine in den Gasstrom ragende Kondensationsfläche auf sowie einen darunter befindlichen Kondensatsammelraum, in den das Kondensat, welches sich an der Kondensationsfläche sammelt, abtropfen kann.

Temperaturbedingt steigen die gewonnenen Gase ohnehin im Reaktionsraum auf, so dass sie bei der vorgeschlagenen Ausgestaltung des Reaktors anschließend automatisch in die Reinigungskammer gelangen, die oben an den Reaktionsraum anschließt. Hier trifft das Gas an eine Kühlfläche, so dass sich Kondensat automatisch an dieser Kühlfläche niederschlägt und auf diese Weise das vom Kondensat gereinigte Gas durch eine Gasauslassleitung aus dem Reaktor geführt werden kann, wobei die Gasauslassleitung in die Reinigungskammer mündet. Abgesehen von der Gasauslassleitung, die mit ihrem einen Ende in die Reinigungskammer mündet und zum Abzug der gereinigten Gase aus der Reinigungskammer dient, ist vorschlagsgemäß eine zweite Gasleitung zum Abführen der gewonnenen Gase vorgesehen. Diese zweite Gasleitung wird als Bypass bezeichnet und dient insbesondere dazu, die Gase nicht aus der Reinigungskammer, sondern aus dem Gasraum des Reaktors abzuziehen. Dieser Bypass dient als Sicherheitseinrichtung: Wenn die Mündungsöffnung der Gasauslassleitung in der Reinigungskammer durch Kondensat verstopfen sollte, wobei die Temperatur innerhalb der Reinigungskammer beispielsweise im Bereich von 180°C bis 200°C liegt, so ist davon auszugehen, dass aufgrund des deutlich höheren Temperaturniveaus im Gasraum des Reaktionsraums die Mündung des Bypass nicht verstopft und dementsprechend das Gas durch den Bypass aus dem Reaktor geführt werden kann, so dass ein gefährlicher Druckanstieg im Reaktor vermieden werden kann.

Dabei ist schließlich vorschlagsgemäß auch vorgesehen, dass zur Vereinfachung der baulichen Ausgestaltung des Reaktors der Bypass nicht beliebig lang ausgestaltet zu sein braucht, sondern vielmehr an seinem zweiten Ende in die Gasauslassleitung mündet, so dass von hier an das Gas auf seinem üblichen Weg weitergeleitet werden kann.

In an sich bekannter Weise kann das Temperaturniveau im Reaktionsraum dadurch gesteuert werden, dass zwischen der thermischen Isolierung, die außerhalb des Reaktionsraums vorgesehen ist, und dem Reaktorgehäuse, welches den Reaktionsraum begrenzt, ein beheizbarer Zwischenraum vorgesehen ist. Dieser Zwischenraum kann beispielsweise mit Abgasen aus einem Blockheizkraftwerk beschickt werden, wobei das Blockheizkraftwerk wiederum mit dem Gas betrieben werden kann, welches in dem Reaktor erzeugt wird.

Vorteilhaft kann die Reinigungskammer im Wesentlichen mit einem gleichbleibendem inneren, freien Querschnitt nach oben an den Reaktionsraum anschließen, so dass der Reaktor vereinfacht als aufrecht stehendes Rohr angesehen werden kann, in dessen unterem Bereich der Reaktionsraum vorgesehen ist und welches in seinem oberen Bereich, oberhalb des Reaktionsraums, die Reinigungskammer bildet. Die Wand dieses vereinfacht als Rohr angesehenen Reaktors weist unterschiedliche Wandstärken auf, indem im unteren Bereich, den Reaktionsraum umgebend, die erwähnte thermische Isolierung vorgesehen ist, während im oberen Bereich, wo die Reinigungskammer vorgesehen ist, auf eine derartige Isolierung bewusst verzichtet sein kann, um auf diese Weise die Rohrwand selbst als Kühlfläche zu nutzen, an welcher sich das Kondensat niederschlägt.

Dadurch, dass der freie innere Querschnitt des Reaktors im Wesentlichen ohne Veränderung vom Reaktionsraum in die Reinigungskammer übergeht, ist einerseits eine schnelle und problemlose Befüllung des Reaktionsraums von oben möglich, indem beispielsweise die Reinigungskammer mit einem oberen Deckel versehen ist, der beispielsweise als schwenkbarer bzw. klappbarer Deckel oder als Schieber ausgestaltet sein kann. Bei geöffnetem Deckel können die organischen Abfälle in den Reaktor eingefüllt werden, sie fallen automatisch durch die Reinigungskammer in den Reaktionsraum bis in dessen unteren Abschnitt, der als Sammelraum für die organischen Abfälle bezeichnet ist. Anschließend wird der Deckel wieder geschlossen und der Reaktionsraum aufgeheizt, beispielsweise auf ein Temperaturniveau von 360 bis 430°C. Unter pyrolytischen Bedingungen, also unter Luftabschluss, können nun die organischen Abfälle umgesetzt und Gas aus ihnen gewonnen werden. Das Gas steigt in der Reaktionskammer nach oben auf, gelangt also in den als Gasraum bezeichneten Abschnitt des Reaktionsraumes, und steigt von dort weiter nach oben in die Reinigungskammer auf, wo es gegen die Kühlfläche gelangt.

Der Betrieb des Reaktors erfolgt chargenweise, also jeweils bis zur möglichst vollständigen Verwertung bzw. Umsetzung der organischen Abfälle. Anschließend wird der Reaktor geöffnet und eine neue Charge von organischen Abfällen in den Reaktor eingebracht. Da das organische Material nahezu vollständig umgesetzt wird, verbleibt im Verhältnis zu der zunächst eingesetzten volumetrischen Menge der organischen Abfälle ein nur sehr geringer Rest an nicht umgesetzten Stoffen im Reaktor. Nach einer gewissen Anzahl von Chargen kann der Reaktor von diesen Resten gereinigt und geleert werden. Kondensat, welches sich an der Kühlfläche der Reinigungskammer niederschlägt, kann nach unten fließen bzw. tropfen und gerät dort erneut in den Reaktionsraum, so dass in Art einer Rückführung eine erneute und ggf. mehrfach wiederholte Behandlung dieser Substanzen in dem Reaktionsraum erfolgt, was die insgesamt möglichst vollständige Umsetzung der ursprünglich eingereichten organischen Abfälle unterstützt.

Der vorschlagsgemäß vorgesehene Kondensatabscheider kann vorteilhaft stromabwärts von der Stelle angeordnet sein, wo der Bypass in die Gasauslassleitung mündet. Auf diese Weise ist, wenn das Gas aus dem Reaktionsraum durch den Bypass abgezogen wird, zumindest eine einstufige Reinigung des Gases sichergestellt, da nämlich dieses durch den Bypass strömende Gas anschließend in den Kondensatabscheider gelangt.

Bei dem Kondensatabscheider kann vorteilhaft vorgesehen sein, das gewonnene Kondensat in den Reaktionsraum zurückzuführen, so dass vorteilhaft eine Rückleitung vorgesehen sein kann, welche mit ihrem einen Ende in den Kondensatsammelraum des Kondensatabscheiders und mit ihrem anderen Ende in den Reaktionsraum mündet. Ähnlich wie weiter oben für das Kondensat beschrieben, welches von der Kühlfläche der Reinigungskammer nach unten in den Reaktionsraum strömen kann, bewirkt auch für den Kondensatabscheider die Rückleitung, die erneute Behandlung des Kondensats in dem Reaktionsraum und unterstützt auf diese Weise eine möglichst vollständige Umsetzung des ursprünglich eingebrachten organischen Abfalls.

Vorteilhaft kann vorgesehen sein, dass die Reinigungskammer als separates Element ausgestaltet ist, also nicht nur als ein gewisser Abschnitt des Reaktorgehäuses, welcher oberhalb des Reaktionsraums vorgesehen ist. Durch die Ausgestaltung als separates Element ist eine Aufteilung des Reaktorgehäuses in einen unteren Teil, der den Reaktionsraum aufnimmt, und einen oberen Teil möglich, der die Reinigungskammer aufnimmt. Eine thermische Trennung dieser beiden Teile des Reaktorgehäuses ist möglich und auch dann vorteilhaft, wenn der Innenraum des Reaktors sich durchgängig durch den Reaktionsraum und die Reinigungskammer erstreckt. Die thermische Trennung verhindert eine Wärmeleitung von der beheizten Wand des Reaktionsraums zu der Wand der Reinigungskammer und unterstützt somit die Erzielung zweier unterschiedlicher Temperaturzonen im Reaktor, so dass beispielsweise die Wand der Reinigungskammer als Kühlfläche genutzt werden kann, an der sich aus dem Gas stammendes Kondensat anlagert. Auch wenn die Reinigungskammer mechanisch mit dem Reaktionsraum fest verbunden ist, kann sie gegenüber dem Reaktionsraum thermisch isoliert werden, so dass auf diese Weise die Wirkung der Kühlfläche möglichst wenig beeinträchtigt wird und auf diese Weise eine optimale Reinigungswirkung der Reinigungskammer unterstützt wird.

Vorteilhaft kann vorgesehen sein, dass der Reaktionsraum einen Durchmesser von höchstens 300 mm aufweist. Auf diese Weise ist angesichts der Beheizung von außen, nämlich vom Reaktorgehäuse her, eine möglichst gleichmäßige Wärmeverteilung über den gesamten im Querschnitt des Reaktionsraums sichergestellt, während bei größeren Durchmessern des Reaktionsraums nicht auszuschließen ist, dass sich in der Mitte des Reaktionsraums eine Zone bildet, die nur ungenügend intensiv beheizt werden kann. Die Höhe des Reaktionsraums kann beispielsweise etwa 1,5 m betragen, und die Höhe der Reinigungskammer beispielsweise etwa 0,3 m.

Aus den vorgenannten Gründen kann besonders vorteilhaft der Durchmesser des Reaktionsraums auf einen Höchstwert von 170 mm begrenzt werden.

Die Leistungsfähigkeit einer Anlage zur Gasgewinnung aus organischen Abfällen kann dementsprechend vorteilhaft nicht etwa durch eine Vergrößerung des Reaktionsraums erhöht werden, beispielsweise durch einen vergrößerten Durchmesser, sondern durch die Verwendung einer größeren Anzahl von Reaktoren. Wie bereits erwähnt, erfolgt der Betrieb des Reaktors nicht kontinuierlich, sondern chargenweise. Bei Verwendung einer Anzahl von mehreren Reaktoren lässt sich daher auch der Vorteil eines quasi-kontinuierlichen Betriebs der gesamten Anlage erzielen, nämlich ein möglichst gleichmäßiger Output an gewonnenem Gas. Dies ist insbesondere vorteilhaft, wenn das Gas nicht in einen Speicher geleitet, zwischengespeichert und je nach Bedarf abgerufen wird, sondern direkt weiter genutzt werden soll, beispielsweise in einem Blockheizkraftwerk (BHKW) verbrannt werden soll. Ein Speicher kann als Puffer für eventuelle Schwankungen bei der Gasausbeute oder Schwankungen im Bedarf des BHKW vorgesehen sein. Im Vergleich dazu, das gewonnene Gas nicht sofort zu verwenden, sondern grundsätzlich in einem Speicher für längere und ggf. unbestimmte Zeit zu bewahren, kann dieser Pufferspeicher erheblich kleiner und dementsprechend preisgünstiger ausgestaltet sein.

Für den erwähnten quasi-kontinuierlichen Betrieb werden die mehreren Reaktoren nicht synchron betrieben, mit zeitgleichen Unterbrechungen zum erneuten Befüllen bzw. Entleeren bzw. Reinigen der Reaktoren. Vielmehr sind diese Unterbrechungen des Reaktorbetriebs jeweils von einem zum anderen Reaktor versetzt vorgesehen, so dass der Gasausstoß der Anlage auch über einen längeren Zeitraum möglichst gleichmäßig erfolgt und auf diese Weise nachgeschaltete Komponenten, wie beispielsweise das erwähnte BHKW, möglichst konstant und auf einem optimalen Betriebspunkt betrieben werden können.

Eine Beeinflussung der Reinigungswirkung in der Reinigungskammer kann vorteilhaft dadurch erfolgen, dass die Kühlfläche bewusst temperiert wird. Wenn, wie weiter oben angedeutet, die Kühlfläche beispielsweise durch die Rohrwandung der Reinigungskammer gebildet ist, so kann um diese Wandung herum eine äußere Abschirmung verlaufen, so dass quasi eine doppelwandige Ausgestaltung der Reinigungskammer bewirkt ist und durch Einleiten von flüssigen oder gasförmigen Medien in diese doppelschalige Wand der Reinigungskammer die Temperatur der Kühlfläche gesteuert werden kann.

Ein Ausführungsbeispiel der Erfindung wird anhand der rein schematischen Darstellung nachfolgend näher erläutert.

Dabei ist mit 1 insgesamt ein Reaktor bezeichnet, der vereinfacht als aufrecht ausgerichtetes Rohr angesehen werden kann. Ein unterer Abschnitt des Reaktors 1 weist einen Reaktionsraum 2 auf, der in einen unteren Sammelraum 3 für die organischen Abfälle und in einen oberen Gasraum 4 unterteilt ist, wobei sich diese Unterteilung automatisch dadurch ergibt, wie voll der Reaktionsraum 2 mit organischen Abfällen angefüllt ist.

Der Reaktionsraum 2 wird durch ein Reaktorgehäuse 5 begrenzt, an welches sich radial nach außen ein beheizbarer Zwischenraum 6 anschließt, der seinerseits außen mit einer thermischen Isolierschicht 7 ummantelt ist. Mittels eines Einlassstutzens 8 und eines Auslassstutzens 9 können Heizgase durch den Zwischenraum 6 geführt werden, um auf diese Weise den Reaktionsraum 2 von außen her, nämlich durch Beheizung des Reaktorgehäuses 5, zu beheizen.

Ein weiterer Stutzen im Reaktorgehäuse 5 ist in Form eines Messstutzens 10 angedeutet, der beispielsweise dazu dient, Parameter im Inneren des Reaktionsraums 2 zu erfassen, beispielsweise Gaszusammensetzung, Temperatur o. dgl.

Oberhalb des Reaktionsraums 2 weist der Reaktor 1 eine Reinigungskammer 11 auf, die wie eine Verlängerung des rohrförmigen Reaktorgehäuses 5 ausgestaltet ist, jedoch als separates Element ausgestaltet ist. Ein oberer Flansch 12 ist fest mit der Wand der Reinigungskammer 11 verbunden, und ein unterer Flansch 14 ist fest mit dem Reaktorgehäuse 5 verbunden, welches den Reaktionsraum 2 umgibt. Thermisch ist sowohl das Reaktorgehäuse 5 als auch der untere Flansch 14 gegenüber dem Gehäuse der Reinigungskammer 11 isoliert, so dass die Wand der Reinigungskammer 11 eine rohrförmige Kühlfläche 15 bildet, an der sich Kondensat aus dem Gas niederschlägt, welches aus den organischen Abfällen gewonnen wurde und aus dem Gasraum 4 des Reaktors 1 nach oben in die Reinigungskammer 11 aufgestiegen ist.

Das gereinigte Gas wird durch eine Gasauslassleitung 16 aus der Reinigungskammer 11 geführt und gelangt in einen Kondensatabscheider 17, der eine Kondensationsfläche 18 aufweist, die mittels eines Kühlanschlusses 19 gekühlt wird. An dieser Kondensationsfläche 18 schlägt sich Kondensat aus dem Gas nieder und tropft von dort in einen Kondensatsammelraum 20. Eine Rückleitung 21 schließt unten an den Kondensatsammelraum 20 an und führt das Kondensat zu einer aus der Zeichnung nicht ersichtlichen Stelle, wo es in den Reaktionsraum 2 gelangt.

Abgesehen von der erwähnten Gasauslassleitung 16 ist ein Bypass 22 vorgesehen, über den das gewonnene Gas nicht aus der Reinigungskammer 11, sondern unmittelbar aus dem Gasraum 4 abgezogen werden kann. Der Bypass 22 mündet stromaufwärts von dem Kondensatabscheider 17 in die Gasauslassleitung 16. Eine schematisch angedeutete Drosselklappe 23 ermöglicht es, den Bypass 22 wahlweise zu öffnen oder zu schließen.

Nach oben wird der Reaktor 1 durch einen Deckel 24 verschlossen, der ebenso wie ein unten am Reaktor 1 vorgesehener Boden 25 als horizontal beweglicher Schieber ausgestaltet ist und die Öffnung des Reaktors 1 jeweils über seinen vollen freien Innenquerschnitt ermöglicht, so dass eine besonders einfache Zugänglichkeit zu den Innenflächen der Reinigungskammer 11 bzw. des Reaktionsraums 2 ermöglicht ist und auf diese Weise eine einfache und schnelle Reinigung des Reaktors 1 durchgeführt werden kann. Stellantriebe zur Betätigung der jeweiligen Schieber des Deckels 24 bzw. Bodens 25 sind jeweils mit 26 bezeichnet.

## Patentansprüche

1. Reaktor (1) zur Gasgewinnung aus organischen Abfällen, mit einem säulenförmigen, aufrecht ausgerichteten Reaktorgehäuse (5),
welches einen Reaktionsraum (2) umgibt,
der einen als Sammelraum (3) bezeichneten mit den organischen Abfällen befüllbaren Abschnitt aufweist,
und der oberhalb des Sammelraums (3) einen das aus den organischen Abfällen gewonnene Gas aufnehmenden Gasraum (4) aufweist,
wobei der Reaktionsraum (2) nach außen, zur Umgebungsatmosphäre hin, thermisch isoliert ist,
und nach oben an den Reaktionsraum (2) eine Reinigungskammer (11) anschließt,
wobei der Innenraum der Reinigungskammer (11) an eine Kühlfläche (15) grenzt,
und eine das gewonnene Gas aus dem Reaktor (1) führende Gasauslassleitung (16) in die Reinigungskammer (11) mündet, und wobei in der Gasauslassleitung (16) ein Kondensatabscheider (17) vorgesehen ist,
der eine in den Gasstrom ragende Kondensationsfläche (18) aufweist
sowie einen darunter befindlichen Kondensatsammelraum (20),
**dadurch gekennzeichnet,**
**dass** in den Gasraum (4) eine als Bypass (22) bezeichnete, zweite, ebenfalls das gewonnene Gas aus dem Reaktor (1) führende Gasleitung mündet,
wobei der Bypass (22) in die Gasauslassleitung (16) mündet.

2. Reaktor nach Anspruch 1,
**dadurch gekennzeichnet,**
**dass** zwischen dem Reaktorgehäuse (5) und der thermischen Isolierung (7) ein beheizbarer Zwischenraum (6) vorgesehen ist.

3. Reaktor nach Anspruch 1 oder 2,
**dadurch gekennzeichnet,**
**dass** die Reinigungskammer (11) im Wesentlichen ohne Verringerung des freien inneren Querschnitts nach oben an den Reaktionsraum (2) anschließt.

4. Reaktor nach einem der vorhergehenden Ansprüche,
**dadurch gekennzeichnet,**
**dass** der Kondensatabscheider (17) stromabwärts von der Stelle angeordnet ist, wo der Bypass (22) in die Gasauslassleitung (16) mündet.

5. Reaktor nach einem der vorhergehenden Ansprüche,
**dadurch gekennzeichnet,**
**dass** eine Rückleitung (21) vorgesehen ist, welche einenendes in den Kondensatsammelraum (20) und anderenendes in den Reaktionsraum (2) mündet.

6. Reaktor nach einem der vorhergehenden Ansprüche,
**dadurch gekennzeichnet,**
**dass** die Reinigungskammer (11) eine Einfüllöffnung für die zu behandelnden organischen Abfälle aufweist.

7. Reaktor nach einem der vorhergehenden Ansprüche,
**dadurch gekennzeichnet,**
**dass** die Reinigungskammer (11) als separates Element ausgestaltet ist,
welches mit dem den Reaktionsraum (2) umgebenden Reaktorgehäuse (5) fest verbunden ist,
und gegenüber dem Reaktorgehäuse (5) thermisch isoliert ist.

8. Reaktor nach einem der vorhergehenden Ansprüche,
**dadurch gekennzeichnet,**
**dass** der Reaktionsraum (2) einen Durchmesser von höchstens 300 mm aufweist.

9. Reaktor nach Anspruch 8,
**dadurch gekennzeichnet,**
**dass** der Reaktionsraum (2) einen Durchmesser von höchstens 170 mm aufweist.

## Claims

1. Reactor (1) for obtaining gas from organic waste, having a columnar, upright reactor housing (5) that encloses a reaction chamber (2) that incorporates a section that is described as a collection chamber (3) and can be filled with organic waste and that incorporates above the collection chamber (3) a gas chamber (4) to receive the gas obtained from the organic waste, wherein the reaction chamber (2) is thermally insulated against the outside, that is, against the surrounding atmosphere, and wherein a cleaning chamber (11) connects upwards to the reaction chamber (2), wherein the inner space of the cleaning chamber (11) adjoins a cooling surface (15) and a gas outlet line (16) to conduct the obtained gas out of the reactor (1) feeds into the cleaning chamber (11), and wherein a condensate separator (17) that incorporates a condensation surface (18) that projects into the gas flow and a condensate collection chamber (20) under the condensate separator (17) is provided for in the gas outlet line (16), **characterised in that** a second gas line, described as a bypass (22), to also conduct the obtained gas out of the reactor (1) feeds into the gas chamber (4) and wherein the bypass (22) feeds into the gas outlet line (16).

2. Reactor in accordance with claim 1, **characterised in that** a heatable intermediate chamber (6) is provided for between the reactor housing (5) and the thermal insulation (7).

3. Reactor in accordance with claim 1 or 2, **characterised in that** the cleaning chamber (11) connects upwards to the reaction chamber (2) essentially without reduction of the free inside cross-section.

4. Reactor in accordance with any one of the foregoing claims, **characterised in that** the condensate separator (17) is disposed downstream of the point where the bypass (22) feeds into the gas outlet line (16).

5. Reactor in accordance with any one of the foregoing claims, **characterised in that** a return line (21) is provided for that feeds into the condensate collection chamber (20) at one end and into the reaction chamber (2) at the other.

6. Reactor in accordance with any one of the foregoing claims, **characterised in that** the cleaning chamber (11) incorporates a filling hole for the organic waste to be treated.

7. Reactor in accordance with any one of the foregoing claims, **characterised in that** the cleaning chamber (11) is designed as a separate element that is firmly attached to the reactor housing (5) enclosing the reaction chamber (2), and is thermally insulated from the reactor housing (5).

8. Reactor in accordance with any one of the foregoing claims, **characterised in that** the reaction chamber (2) has a diameter measuring not more than 300 mm.

9. Reactor in accordance with claim 8, **characterised in that** the reaction chamber (2) has a diameter measuring not more than 170 mm.

## Revendications

1. Réacteur (1) pour l'extraction de gaz à partir de déchets organiques, comprenant un corps (5) de réacteur dressé à la verticale et entourant un compartiment de réaction (2) présentant un segment appelé compartiment collecteur (3) remplissable avec les déchets organiques, et qui présente au-dessus du compartiment collecteur (3) un compartiment à gaz (4) recevant le gaz extrait des déchets organiques, sachant que vis-à-vis de l'extérieur le compartiment de réaction (2) est isolé thermiquement par rapport à l'atmosphère ambiante et que vers le haut une chambre d'épuration (11) se raccorde au compartiment de réaction (2), sachant que le compartiment intérieur de la chambre d'épuration (11) jouxte une surface de refroidissement (15) et qu'une conduite de sortie (16) de gaz du réacteur (1), traversée par le gaz extrait, débouche dans la chambre d'épuration (11), et sachant que dans la conduite de sortie (16) de gaz est prévu un séparateur (17) de condensat présentant une surface de condensation (18) faisant saillie dans le flux de gaz, ainsi qu'un compartiment collecteur (20) du condensat situé en dessous, **caractérisé en ce que** dans le compartiment à gaz (4) débouche une deuxième conduite de gaz appelée conduite de bypass (22) sortant du réacteur (1) et également traversée par le gaz extrait, sachant que cette conduite de bypass (22) débouche dans la conduite de sortie (16) de gaz.

2. Réacteur selon la revendication 1, **caractérisé en ce qu'**entre le corps (5) du réacteur et l'isolation thermique (7) est prévu un compartiment intermédiaire (6) chauffable.

3. Réacteur selon la revendication 1 ou 2, **caractérisé en ce que** la chambre d'épuration (11) se raccorde vers le haut au compartiment de réaction (2), essentiellement sans réduction de la section intérieure libre.

4. Réacteur selon l'une des revendications précédentes, **caractérisé en ce que** le séparateur de condensat (17) est disposé en aval de l'endroit où la conduite de bypass (22) débouche dans la conduite de sortie (16) de gaz.

5. Réacteur selon l'une des revendications précédentes, **caractérisé en ce qu'**est prévue une conduite de retour (21) qui débouche à une extrémité dans le compartiment collecteur (20) de condensat et à une autre extrémité dans le compartiment de réaction (2).

6. Réacteur selon l'une des revendications précédentes, **caractérisé en ce que** la chambre d'épuration (11) présente un orifice de remplissage pour les déchets organiques à traiter.

7. Réacteur selon l'une des revendications précédentes, **caractérisé en ce que** la chambre d'épuration (11) est configurée en élément séparé relié à demeure avec le corps (5) de réacteur entourant le compartiment de réaction (2), et est isolée thermiquement par rapport au corps (5) de réacteur.

8. Réacteur selon l'une des revendications précédentes, **caractérisé en ce que** le compartiment de réaction (2) présente un diamètre d'au maximum 300 mm.

9. Réacteur selon la revendication 8, **caractérisé en ce que** le compartiment de réaction (2) présente un diamètre d'au maximum 170 mm.
